# EUROPÄISCHE PATENTSCHRIFT

(11) **EP 0 395 888 B1**
(45) Veröffentlichungstag und Bekanntmachung des Hinweises auf die Patenterteilung: **01.03.1995**
(21) Anmeldenummer: 90106107.7
(22) Anmeldetag: 30.03.1990
(51) Int. Cl.: H01P 1/208, H01P 1/16

(54) **Koppelblende**
Coupling iris
Iris de couplage

(30) Priorität: 29.04.1989 DE 3914246
(43) Veröffentlichungstag der Anmeldung: 07.11.1990
(73) Patentinhaber: ANT Nachrichtentechnik GmbH, D-71522 Backnang (DE)
(72) Erfinder: Rosenberg, Uwe, Dipl.-Ing., D-7151 Aspach (DE); Wolk, Dieter, Dipl.-Ing., D-7065 Winterbach (DE)

(56) Entgegenhaltungen:
- US-A- 3 230 481
- US-A- 3 715 688
- US-A- 4 742 317
- IEEE TRANSACTIONS ON MICROWAVE THEORY AND TECHNIQUES, Band 32, Nr. 11, November1984, Seiten 1449-1454, New York, US; W.-C. TANG et al.: "A true elliptic-function filter using triple-mode degenerate cavities"
- PATENT ABSTRACTS OF JAPAN, Band 3, Nr. 121 (E-143), 11. Oktober 1979;& JP-A-54 99 547 (MITSUBISHI DENKI K.K.) 06-08-1979
- IEEE TRANSACTIONS ON MICROWAVE THEORY AND TECHNIQUES, Band 35, Nr. 12, Dezember1987, Seiten 1143-1149, New York, US; R. BONETTI et al.: "Application of dual TM modes to triple- and quadruple-mode filters"
- IEEE TRANSACTIONS ON MICROWAVE THEORY AND TECHNIQUES, Band 37, Nr. 12, Dezember 1989, Seiten 2011-2019, New York, US; U. ROSENBERG et al.: "Filter design using in-line triple-mode cavities and novel iris couplings"

## Beschreibung

Die vorliegende Erfindung betrifft eine Koppelblende, die zwischen zwei Hohlraumresonatoren eines Mikrowellenfilters angeordnet ist und mindestens zwei Koppelöffnungen aufweist, welche so dimensioniert und plaziert sind, daß eine Kopplung zwischen gleichen Wellentypen in den beiden Hohlraumresonatoren eintritt.

Eine solche Koppelblende ist aus IEEE Transactions on Microwave Theory and Techniques, Vol. MTT-35, No. 12, Dec. 1987, S. 1143 - 1149 bekannt. Dabei sind die Koppelöffnungen in der Koppelblende so angeordnet, daß damit die Kopplung möglichst nur eines einzigen Wellenmodes in den beiden durch die Koppelblende voneinander getrennten Hohlraumresonatoren erfolgt. Um zu vermeiden, daß über die Koppelöffnungen ein Wellenmode in einem der beiden Hohlraumresonatoren mit einem andersartigen Wellenmode in dem benachbarten Hohlraumresonator koppelt, werden gemäß dem Stand der Technik die Koppelöffnungen so plaziert, daß dort der nicht zu koppelnde Wellenmode eine möglichst geringe Feldstärke aufweist. Ideal wären Orte für die Koppelöffnungen, wo der zu koppelnde Wellenmode ein Feldstärkemaximum und der nicht zu koppelnde Wellenmode ein Feldstärkeminimierung besäße. Solche Orte existieren in der Regel nicht, so daß es neben der gewünschten Kopplung immer auch eine parasitäre Kopplung geben wird.

Aus IEEE Transactions on Microwave Theory and Techniques, MTT-32, Nr. 11, November 1984, S. 1449 - 1454 ist eine Koppelblende bekannt mit vier exzentrisch angeordneten Koppelöffnungen, die so plaziert und dimensioniert sind, daß in jeder von ihnen parallel zueinander orientierte Feldkomponenten von unabhängigen Wellenmoden gar nicht auftreten oder parallele Feldkomponenten dort sehr gering sind, so daß Verkopplungen von unabhängigen Wellentypen in den Koppelöffnungen vernachlässigbar sind.

Der Erfindung liegt nun die Aufgabe zugrunde, eine Koppelblende der eingangs genannten Art anzugeben, in der die Koppelöffnungen so angeordnet sind, daß die jeweils gewollte Kopplung sehr stark ist, jede parasitäre Kopplung aber möglichst weitgehend reduziert wird.

Erfindungsgemäß wird diese Aufgabe durch die Merkmale des Anspruch 1 gelöst. Vorteilhafte Ausführungen der Erfindung gehen aus den Unteransprüchen hervor.

Die nach der Erfindung vorgenommene Realisierung der Koppelblende bewirkt über mehrere Koppelöffnungen eine sehr starke Kopplung eines ersten in beiden benachbarten Hohlraumresonatoren existenten Wellenmodes und gleichzeitig noch eines zweiten, ebenfalls in beiden Hohlraumresonatoren existenten Wellenmodes. Dabei wird aber eine parasitäre Kopplung zwischen nicht gleichartigen Wellenmoden weitgehend reduziert.

Anhand eines in der Zeichnung dargestellten Ausführungsbeispiels wird nachfolgend die Erfindung näher erläutert.
- Fig. 1: zeigt Feldbilder eines TM₀₁ₘ und eines TE₁₁ₙ Wellenmodes und
- Fig. 2: zeigt eine Koppelblende mit zwei Koppelöffnungen.

In dem hier beschriebenen Ausführungsbeispiel wird von zwei zu einem Mikrowellenfilter gehörenden Hohlraumresonatoren (mit rundem Querschnitt) ausgegangen, in denen jeweils ein TM₀₁ₘ (m = 0,1,2,...) Wellenmode und ein TE₁₁ₙ (n = 1,2,3,...) Wellenmode existent sind. Die Feldbilder dieser beiden Wellenmoden sind der Fig. 1 zu entnehmen.

Eine zwischen den beiden benachbarten Hohlraumresonatoren einsetzbare Koppelblende KB zeigt die Fig. 2. In der Koppelblende sind bei der dargestellten Ausführung zwei gleichdimensionierte Koppelöffnungen K1 und K2 vorhanden. Die Orte für die Koppelöffnungen K1 und K2 sind so gewählt, daß das magnetische Feld bzw. eine magnetische Feldkomponente des in beiden benachbarten Hohlraumresonatoren existenten TE₁₁ₙ Wellenmodes bei der Koppelöffnung K1 in die gleiche Richtung orientiert ist wie bei der Koppelöffnung K2. Am Ort der Koppelöffnung K1 ist zudem das magnetische Feld, bzw. eine magnetische Feldkomponente, des in beiden Hohlraumresonatoren existenten TM₀₁ₘ Wellenmodes zumindest nahezu parallel zum Feld des TE₁₁ₙ Wellenmodes orientiert. Und am Ort der anderen Koppelöffnung K2 ist das magnetische Feld bzw. eine magnetische Feldkomponente des TM₀₁ₘ Wellenmodes antiparallel zu der dort befindlichen magnetischen Feldkomponente des TE₁₁ₙ Wellenmodes ausgerichtet. An den Orten der beiden Koppelöffnungen K1 und K2 ist also die magnetische Feldkomponente des TM₀₁ₘ Wellenmodes in entgegegesetzte Richtungen orientiert, sie hat aber dort die gleiche Feldstärke.

Unter diesen Voraussetzungen finden über die Koppelöffnungen K1, K2 eine Kopplung zwischen den TE₁₁ₙ Wellenmoden und eine Kopplung zwischen den TM₀₁ₘ Wellenmoden der beiden Hohlraumresonatoren statt. Allerdings koppelt ebenso der TM₀₁ₘ Wellenmode eines Hohlraumresonators mit dem TE₁₁ₙ Wellenmode des benachbarten Hohlraumresonators. Hierbei handelt es sich um eine unerwünschte parasitäre Kopplung. Da aber über die beiden Koppelöffnungen K1 und K2 zwei betragsmäßig gleich große antiparallel gerichtete Feldkomponenten des TM₀₁ₘ Wellenmodes mit dem TE₁₁ₙ Wellenmode koppeln, kompensiert eine Kopplung die andere, so daß die parasitäre Kopplung sich insgesamt auslöscht.

Damit es zu Kopplungen zwischen den genannten Wellenmoden kommt, haben die Koppelöffnungen K1 und K2 in Richtung der magnetischen Felder bzw. Feldtangenten eine größere Ausdehnung als quer dazu. Die Koppelöffnungen können auch abweichend von der in Fig. 2 dargestellten Schlitzform eine andere Formgebung haben. Gemäß dem beschriebenen Ausführungsbeispiel erfolgt die Kopplung der Wellenmoden über das magnetische Feld. Genauso läßt sich bei entsprechender Lage und Form der Koppelöffnungen eine Kopplung über das elektrische Feld realisieren.

Anstatt, wie beschrieben, nur zwei Koppelöffnungen in der Koppelblende vorzusehen, kann sie auch mit mehr als zwei Koppelöffnungen versehen werden. Prinzipiell ist bei der Anordnung der Koppelöffnungen darauf zu achten, daß sie so plaziert sind, daß darüber für zwei voneinander unabhängige Wellenmoden Kopplungen stattfinden und daß über mindestens eine der Koppelöffnungen eine Verkopplung der beiden Wellenmoden und über mindestens eine der anderen Koppelöffnungen ebenfalls eine gleich große, aber entgegengesetzte Verkopplung erfolgt, so daß sich diese beiden entgegengesetzten Verkopplungen in der Summe gegenseitig aufheben.

## Patentansprüche

1. Koppelblende, die zwischen zwei Hohlraumresonatoren eines Mikrowellenfilters angeordnet ist und mindestens zwei Koppelöffnungen aufweist, welche so dimensioniert und plaziert sind, daß eine Kopplung zwischen gleichen Wellentypen in den beiden Hohlraumresonatoren eintritt, dadurch gekennzeichnet,
daß die Koppelöffnungen (K1, K2) so angeordnet sind, daß darüber für zwei voneinander unabhängige Wellenmoden Kopplungen stattfinden und daß über mindestens eine der Koppelöffnungen eine Verkopplung der beiden Wellenmoden und über mindestens eine der anderen Koppelöffnungen ebenfalls eine gleich große, aber entgegengesetzte Verkopplung erfolgt, so daß sich diese beiden entgegengesetzten Verkopplungen in der Summe gegenseitig aufheben.

2. Koppelblende nach Anspruch 1, dadurch gekennzeichnet, daß zwei Koppelöffnungen (K1, K2) so angeordnet sind, daß eine elektrische oder magnetische Feldkomponente eines ersten Wellenmodes am Ort einer der beiden Koppelöffnungen (K1, K2) in die gleiche Richtung orientiert ist wie am Ort der anderen Koppelöffnung und
daß außerdem eine elektrische oder magnetische Feldkomponente eines zweiten Wellenmodes am Ort eines der beiden Koppelöffnungen die zumindest nahezu gleiche Feldstärke aufweist wie am Ort der anderen Koppelöffnung, aber diese Feldkoponente an den Orten der Koppelöffnungen (K1, K2) in entgegengesetze Richtung orientiert ist.

3. Koppelblende nach Anspruch 2, dadurch gekennzeichnet, daß in beiden durch die Koppelblende (KB) voneinander getrennten Hohlraumresonatoren ein TE₁₁ₙ(n = 1,2,...) Wellenmode und ein TM₀₁ₘ (m= 0,1,2,...) Wellenmode existent sind und
daß die Koppelöffnungen (K1, K2) in der Koppelblende (KB) sich an Orten befinden, wo eine magnetische Feldkomponente des TE₁₁ₙ Wellenmodes in die gleiche Richtung orientiert ist, und wo eine magnetische Feldkomponente des TM₀₁ₘ Wellenmodes von gleicher Feldstärke aber in entgegengesetzte Richtung orientiert ist.

4. Koppelblende nach Anspruch 2 oder 3, dadurch gekennzeichnet,
daß am Ort einer der zwei Koppelöffnungen (K1, K2) die Feldkomponeneten der beiden Wellenmoden parallel und am Ort der anderen Koppelöffnung antiparallel zueinander orientiert sind und
daß die Koppelöffnungen (K1, K2) in Orientierungsrichtung der Feldkomponenten der beiden Wellenmoden eine größere Ausdehnung haben als quer dazu.

## Claims

1. Coupling iris which is arranged between two cavity resonators of a microwave filter and comprises at least two coupling openings, which are so dimensioned and disposed that a coupling arises between like wave types in the two cavity resonators, characterised thereby that the coupling openings (K1, K2) are so arranged that couplings take place by way of those for two mutually independent wave modes and that by way of at least one of the coupling openings a coupling of the two wave modes and by way of at least one of the other coupling openings a coupling of equal size but opposite direction likewise takes place, so that these two oppositely directed couplings in summation mutually cancel.

2. Coupling iris according to claim 1, characterised thereby that two coupling openings (K1, K2) are so arranged that an electrical or magnetic field component of a first wave mode is oriented in the same direction at the location of one of the two coupling openings (K1, K2) as at the location of the other coupling opening and that moreover an electrical or magnetic field component of a second wave mode has at least approximately the same field strength at the location of one of the two coupling openings as at the location of the other coupling opening, but this field component is oriented in opposite direction at the location of the coupling openings (K1, K2).

3. Coupling iris according to claim 2, characterised thereby that a TE₁₁ₙ(n = 1, 2, ...) wave mode and a TM₀₁ₘ(m = 0, 1, 2, ...) wave mode are existent in the two cavity resonators separated from one another by the coupling iris (KB) and that the coupling openings (K1, K2) are disposed in the coupling iris (KB) at locations where a magnetic field component of the TE₁₁ₙ wave mode is oriented in the same direction and where a magnetic field component of the TM₀₁ₘ wave mode is of equal field strength but oriented in opposite direction.

4. Coupling iris according to claim 2 or 3, characterised thereby that the field components of the two wave modes are oriented parallel to one another at the location of one of the two coupling openings (K1, K2) and non-parallel to one another at the location of the other coupling opening and that the coupling openings (K1, K2) have a larger extension in orientation direction of the field components of the two wave modes than transversely thereto.

## Revendications

1. Iris de couplage placé entre deux résonateurs à cavité d'un filtre pour micro-ondes et présentant au moins deux orifices de couplage qui sont dimensionnés et positionnés de manière qu'un couplage se produise entre deux types d'ondes identiques dans les deux résonateurs à cavité,
caractérisé en ce que les orifices de couplage (K1, K2) sont agencés de manière que des couplages pour deux modes mutuellement indépendants se produisent à travers eux et que, à travers au moins l'un des orifices de couplage, s'effectue un couplage des deux modes et, à travers au moins l'un des autres orifices de couplage, s'effectue également un couplage de même grandeur, mais de sens contraire, si bien que, au total, ces deux couplages contraires s'annulent réciproquement.

2. Iris de couplage selon la revendication 1, caractérisé en ce que deux orifices de couplage (K1, K2) sont agencés de manière qu'une composante de champ électrique ou magnétique d'un premier mode soit orienté dans la même direction à l'endroit d'un des deux orifices de couplage (K1, K2) qu'à l'endroit de l'autre orifice de couplage et que, en outre, une composante de champ électrique ou magnétique d'un second mode présente au moins à peu près la même intensité de champ à l'endroit d'un des deux orifices de couplage qu'à l'endroit de l'autre orifice de couplage, mais que cette composante de champ soit orientée suivant des directions contraires aux endroits des orifices de couplage (K1, K2).

3. Iris de couplage selon la revendication 2, caractérisé en ce qu'un mode TE₁₁ₙ (n = 1, 2,...) et un mode TM₀₁ₘ (m = 0, 1, 2,...) existent dans les deux résonateurs à cavité séparés l'un de l'autre par l'iris de couplage (KB) et que les orifices de couplage (K1, K2) de l'iris (KB) se trouvent à des endroits où une composante de champ magnétique du mode TE₁₁ₙ est orientée dans la même direction et où une composante de champ magnétique du mode TM₀₁ₘ possède la même intensité de champ, mais est orientée suivant la direction contraire.

4. Iris de couplage selon la revendication 2 ou 3, caractérisé en ce que les composantes de champ des deux modes sont orientées parallèlement à l'endroit d'un des deux orifices de couplage (K1, K2) et sont mutuellement antiparallèles à l'endroit de l'autre orifice de couplage, et que les orifices de couplages (K1, K2) possèdent une plus grande étendue dans la direction d'orientation des composantes de champ des deux modes que transversalement à cette direction.
